# EUROPÄISCHE PATENTSCHRIFT

(11) **EP 1 042 202 B1**
(45) Veröffentlichungstag und Bekanntmachung des Hinweises auf die Patenterteilung: **26.02.2003**
(21) Anmeldenummer: 98956758.1
(22) Anmeldetag: 09.12.1998
(51) Int. Cl.: B65H 29/02

(54) **SCHIENENFÜHRBARES FÖRDERMITTEL UND FÜHRUNGSSCHIENE ZUM FÜHREN DES FÖRDERMITTELS**
CONVEYING MEANS WHICH CAN BE RAIL-GUIDED AND A GUIDING RAIL FOR GUIDING SAID CONVEYING MEANS
ELEMENT CONVOYEUR GUIDE SUR RAIL ET RAIL DE GUIDAGE POUR LEDIT ELEMENT CONVOYEUR

(30) Priorität: 23.12.1997 CH 296297
(43) Veröffentlichungstag der Anmeldung: 11.10.2000
(73) Patentinhaber: Ferag AG, 8340 Hinwil (CH)
(72) Erfinder: EBERLE, Jürg, CH-8340 Hinwil (CH)
(74) Vertreter: Patentanwälte Schaad, Balass, Menzl & Partner AG
(86) Internationale Anmeldenummer: CH9800523
(87) Internationale Veröffentlichungsnummer: WO99033730

(56) Entgegenhaltungen:
- DE-A- 2 518 373
- US-A- 4 892 186
- US-A- 5 261 520

## Beschreibung

Die Erfindung betrifft ein schienenführbares Fördermittel gemäss dem Oberbegriff von Anspruch 1. Die Erfindung betrifft weiter eine Führungsschiene zum Führen des Fördermittels gemäss dem Oberbegriff von Anspruch 12.

Ein schienenführbares Fördermittel für Druckprodukte ist aus der Patentschrift CH 382 768 bekannt. Eine Mehrzahl von mit der Schiene fest verbundenen Fördermittel erlauben Druckprodukte zu fassen, entlang der Schiene zu fördern, und an einer entfernten Stelle abzulegen.

Nachteilig an dieser bekannten Anordnung ist die Tatsache, dass die Fördermittel einen relativ grossen gegenseitigen Abstand aufweisen, und die Druckprodukte daher nur mit einer geringen Dichte förderbar sind.

Des weiteren ist aus der US 4,892,186 ein schienenführbares Fördermittel bekannt, welches im wesentlichen eine quaderförmige Grundform hat. Die in Förderrichtung gemessene Kantenlänge des Fördermittels bestimmt dabei den minimalen Abstand zweier Fördermittel.

Eine Aufgabe der Erfindung besteht darin, ein schienenführbares Fördermittel derart weiterzubilden, dass die auf einer Schiene angeordneten Fördermittel einen Produktestrom hoher Dichte zu fördern vermögen.

Diese Aufgabe wird'gelöst mit einem schienenführbaren Fördermittel aufweisend die Merkmale von Anspruch 1. Die Unteransprüche 2 bis 11 beziehen sich auf weitere, vorteilhafte Ausgestaltungen des schienenführbaren Fördermittels. Die Aufgabe wird weiter gelöst mit einer dem Fördermittel entsprechend angepasst ausgestalteten Führungsschiene aufweisend die Merkmale von Anspruch 12.

Die Unteransprüche 13 bis 14 beziehen sich auf weitere, vorteilhafte Ausgestaltungen der Führungsschiene.

Die Aufgabe wird insbesondere gelöst mit einem schienenführbaren Fördermittel zum Fördern von insbesondere flächigen Produkten in eine Förderrichtung, welches ein in Förderrichtung (F) V-förmig verlaufendes eine Dreipunktabstützung ausbildendes Führungsteil aufweist, welches wenigstens einen Gleitkörper mit zwei Seitenarmen aufweist. Am Führungsteil fest angeordnet ist ein Tragteil zum Halten des Produktes, sowie ein Ankoppelungsteil, welches an ein Antriebsmittel ankoppelbar ausgestaltet ist. In einer vorteilhaften Ausführungsform weist das schienenführbare Fördermittel ein in einer Normalebene zur Förderrichtung H-förmig ausgestaltetes Führungsteil auf.

Im Gegensatz zu dem bekannten Fördermittel, bei welchem jedes zum Fördern eines Produktes vorgesehene Haltemittel auf einem separaten, schienengeführten Wagen angeordnet ist, weist das erfindungsgemässe Fördermittel, unter Verzicht eines Wagens, ein Führungsteil mit einem bevorzugt H-förmigen Querschnitt auf. Entsprechend dem Führungsteil angepasst ausgestaltet sind zwei gegenseitig beabstandete Schienen vorgesehen. Die beiden Zwischenräume des H-förmig ausgestalteten Führungsteils sind in die beiden beabstandeten Schienen einführbar, so dass das Führungteil in einer durch den Verlauf der Schienen bestimmten Förderrichtung F verschiebbar gelagert ist. Das Führungsteil weist keine Räder auf, und gleitet, gehalten durch die H-förmige Ausgestaltung, sicher geführt in Verlaufsrichtung der Schiene. Das Führungsteil ist in Förderrichtung V-förmig verlaufend ausgestaltet, um dem Führungsteil ein stabileres Gleitverhalten zu verleihen und eventuell am Führungsteil angreifende Momente ohne die Gefahr eines Verkantens auf die Schienen zu übertragen. Zudem erlaubt die V-förmige Ausgestaltung eine grossflächige Abstützung des Führungsteils auf der Schiene. Das Führungsteil ist als ein Gleiter ausgestaltet, welcher insbesondere breitbeinig ausgestaltet ist und bezüglich der Führungsschiene eine Dreipunktabstützung ausbildet, so dass der Gleiter auf der Führungsschiene verdrehsicher geführt ist.

Ein Vorteil des erfindungsgemässen Fördermittels ist darin zu sehen, dass es in Förderrichtung eine sehr kurze Bauweise aufweist. Beispielsweise eine Vielzahl von Fördermittel sich gegenseitig berührend und dadurch dicht hintereinander auf einer Schiene aufreihbar. Da jedes Fördermittel eine Haltevorrichtung zum Halten eines Produktes, beispielsweise eines Druckproduktes, aufweist, ist mit dem erfindungsgemässen Fördermittel ein sehr dichter Produktestrom förderbar. Daher kann auch bei einer kleinen Fördergeschwindigkeit eine hohe Förderdichte erreicht werden. Zudem ist das Fördermittel sehr klein und bezüglich Gewicht sehr leicht ausgestaltbar.

Ein weiterer Vorteil des erfindungsgemässen Fördermittels ist darin zu sehen, dass die Antriebsvorrichtung nicht fest an das Fördermittel angekoppelt sein muss. Bei einem abfallenden Schienenverlauf können die Fördermittel beispielsweise durch die angreifende Schwerkraft angetrieben sein. Bei einem ansteigenden Schienenverlauf kann eine Kette bestehend aus einer Mehrzahl sich gegenseitig berührender Fördermittel ausgebildet werden, wobei das in der Kette jeweils zuhinterst angeordnete Fördermittel durch ein Antriebsmittel in Förderrichtung bewegt wird, und die davor liegenden Fördermittel entsprechend gestossen werden. Weiter kann zumindest jeweils ein Fördermittel von einem parallel zur Schiene verlaufenden, angetriebenen Wagen erfasst und entlang der Schiene gefördert werden. In einer vorteilhaften Ausgestaltung weist das schienengeführte Fördermittel bezüglich der Schiene ein relativ grosses Spiel auf, wobei der Wagen derart bezüglich der Schiene verlaufend angeordnet ist, dass ein fest an den Wagen angekoppeltes Fördermittel weitgehend ohne Berührungskontakt zur Schiene gefördert wird. Solange das Fördermittel fest an den Wagen angekoppelt ist bedarf das Fördermittel nicht notwendigerweise einer leitenden Schiene, da die Förderrichtung durch die Verlaufsrichtung des Wagens bestimmt ist. Daher kann die Schiene mit einem Auslaufbereich ausgestaltet sein, um das Fördermittel vom Eingriff der Schiene zu trennen, oder die Schiene kann mit einem Einlaufbereich ausgestaltet sein, um das ohne eine Schiene vom Wagen bewegte Fördermittel wieder in den Eingriff der Schiene überzuführen.

In einer vorteilhaften Ausgestaltung weist das Führungsteil des Fördermittels eine zum Eingriff einer Freigabevorrichtung ausgestaltete Angriffsfläche auf, um das Führungsteil durch die Freigabevorrichtung ansteuerbar zu halten beziehungsweise loszulassen.

Am Tragteil des erfindungsgemässen Fördermittels sind Haltemittel befestigbar, welche in einer Vielzahl von Varianten ausgestaltbar sind, um eine Vielzahl von unterschiedlichst ausgestalteten und unterschiedlichste geometrische Formen aufweisenden Produkte zu halten beziehungsweise zu fördern. Das erfindungsgemässe Fördermittel ist insbesondere zum Fördern von flächigen Produkten wie beispielsweise Druckprodukte, Karton, Flachglas, Rahmen, Kleider oder Bleche geeignet.

Weitere Ausbildungsformen und Anwendungen des schienenführbaren Fördermittels sind in EP-A-1 042 203 und EP-A-1 042 204 offenbart.

Die Erfindung wird nachfolgend anhand von mehreren Ausführungsbeispielen unter Bezugnahme auf die Zeichnungen erläutert. Es zeigen:
- Fig. 1: Eine Seitenansicht eines in einer Schiene angeordneten, schienenführbaren Fördermittels;
- Fig. 2: ein Grundriss des Fördermittels gemäss Fig. 1;
- Fig. 3: eine Seitenansicht des Fördermittels gemäss Fig. 1 aus der Betrachtungsrichtung A-A;
- Fig. 4: eine Mehrzahl auf der Schiene hintereinander angeordneter Fördermittel;
- Fig. 5: eine Seitenansicht der Fördermittel gemäss Fig. 4 aus Betrachtungsrichtung B-B;
- Fig. 6: eine Seitenansicht der Fördermittel gemäss Fig. 5 aus Betrachtungsrichtung C-C;
- Fig. 7: eine Mehrzahl auf der Schiene hintereinander angeordneter, weiterer Fördermittel;
- Fig. 8,9: weitere Ausführungsbeispiele schienenführbarer Fördermittel.

In Figur 1 ist eine Seitenansicht, in Figur 2 ein Grundriss und in Figur 3 eine Seitenansicht aus Richtung A-A desselben schienenführbaren Fördermittels 1 dargestellt. Eine teilweise nur strichliert dargestellte Schiene 6 umfasst zwei unter Ausbildung eines Spaltes 7 beabstandet angeordnete Schienenteile 6b. Dieser Spalt 7 bildet eine erste Führung und legt die Förderrichtung F des Fördermittels 1 fest. Zur Beschreibung des Fördermittels 1 ist in den drei Figuren hilfsweise ein karthesisches Koordiantensystem mit X-, Y- und Z-Richtung eingezeichnet, wobei die X-Richtung deckungsgleich zur Förderrichtung F ist.

Das Fördermittel 1 umfasst ein in Förderrichtung F V-förmig verlaufendes und in einer Normalebene zur Förderrichtung F, wie dies aus Fig. 3 ersichtlich ist, H-förmig ausgestaltetes Führungsteil 2. Das Fördermittel 1 umfasst weiter ein fest am Führungsteil 2 angeordnetes Tragteil 3 zum Halten eines Produktes, sowie ein Ankoppelungsteil 4, welches an ein Antriebsmittel 9 ankoppelbar ausgestaltet ist (Fig. 6). Das Führungsteil 2 umfasst zwei senkrecht zur Förderrichtung F, beziehungsweise in Z-Richtung beabstandet angeordnete, mit einem Steg 2c verbundene, V-förmig ausgestaltete Gleitkörper 2a,2b. Im dargestellten Ausführungsbeispiel sind die Gleitkörper 2a,2b in Z-Richtung deckungsgleich ausgestaltet und angeordnet. Die beiden Gleitkörper 2a,2b unterscheiden sich gegenseitig einzig darin, dass der obere Gleitkörper 2a beidseitig eine im Endbereich angeordnete Kerbe 2g aufweist, welche zum Eingriff eines Rückhaltefingers 10a,10b einer Stop- und Freigabevorrichtung 10 bestimmt ist (Fig. 4, Fig. 5, Fig. 7). Die beiden Gleitkörper 2a,2b könnten gegenseitig auch unterschiedlich ausgestaltet sein und beispielsweise bezüglich der X-Richtung eine unterschiedliche Länge aufweisen.

Die Gleitkörper 2a,2b weisen zwei sich zugewandte Oberflächen 2d,2e auf, welche derart gegenseitig beabstandet sind, dass das Schienenteil 6b unter Spiel dazwischen Platz findet. Die V-förmige Ausgestaltung der Gleitkörper 2a,2b ermöglicht die Oberflächen 2d,2e relativ grossflächig auszugestalten, so dass der Gleitkörper 2a,2b grossflächig abgestützt auf der Schiene 6 aufliegen kann.

Der Steg 2c des Führungsteils 2 weist zwei in Förderrichtung F verlaufende, seitliche Gleitflächen 2k auf. Das Führungsteil 2 besteht aus mehreren einzelnen Teilen, nämlich den Gleitkörpern 2a,2b, dem Steg 2c sowie zwei Schrauben 2h,2i. Zudem ist das Tragteil 3 durch die Schrauben 2h,2i fest mit dem Führungsteil 2 verbunden. Das Führungsteil 2 könnte auch einstückig ausgebildet sein. Das Führungsteil 2 kann aus Kunststoff bestehen. Das Führungsteil 2 kann auch ferromagnetische Eigenschaften aufweisen und aus einem Metallteil bestehen oder beispielsweise Eisenpulver enthalten, welches in einem Kunststoff eingelagert ist. Vorteilhafterweise weist der Gleitkörper 2b ferromagnetische Eigenschaften auf.

Jeder Gleitkörper 2a,2b weist zwei Seitenarme auf, welche gemeinsam die V-förmige Gestalt ausbilden, wobei jeder der Seitenarme eine bezüglich der Förderrichtung F vorlaufende Kante 2m sowie eine nachlaufende Kante 21 aufweisen. Im dargestellten Ausführungsbeispiel sind die beiden Kanten 2m,2l gegenseitig parallel beziehungsweise annähernd parallel verlaufend ausgestaltet. Diese Ausgestaltung weist den Vorteil auf, dass mehrere, sich gegenseitig berührende Führungsteile 2 sehr stabil gelagert sind. Die aneinander liegenden Führungsteile 2 sind relativ starr aneinander gekoppelt und bilden eine Art Stange aus. Die an den Führungsteilen gehaltenen oder geförderten Förderobjekte sind in dieser stangenartigen Lage der Führungsteile 2 einfach manipulierbar, da die Führungsteile 2 gegenseitig gestützt und daher in ihrer Lage sehr stabil sind.

Die Seitenarme bilden im Endbereich eine Seitenfläche 2f, welche ungefähr parallel zur Gleitfläche 2k verlaufend ausgestaltet ist. Diese Seitenfläche 2f dient zum Abstützen des Führungsteils 2 in Y-Richtung, falls die Schiene 6 mit einer Innenfläche 6c ausbildenden Führungsteilen 6a versehen ist. Diese eine zweite Führung ausbildenden Führungsteile 6a sind, wie aus Fig. 1 und Fig. 3 ersichtlich, auf dem Schienenteil 6b liegend angeordnet, und dienen insbesondere zur Aufnahme eines in Z-Richtung verlaufenden, auf das Führungsteil 2 wirkenden Drehmomentes.

Der Steg 2c weist in Förderrichtung F eine Gesamtlänge L4 und in der senkrecht zur Förderrichtung F verlaufenden Y-Richtung eine Breite B4 auf, wobei die Gesamtlänge L4 das Dreifache der Breite B4 beträgt. Die Schiene 6 bildet einen Spalt 7 mit Innenflächen 6d aus. Das Führungsteil 2 wird durch den Eingriff des Steges 2c im Spalt 7 geführt. Um ein Verkanten des Steges 2c in der Schiene 6 zu verhindern beträgt die Gesamtlänge L4 des Steges 2c zumindest dessen zweifache Breite B4.

Das Führungsteil 2 weist in X-Richtung eine Gesamtlänge L2 und in Y-Richtung eine Gesamtbreite B2 auf. Das Quer zur Förderrichtung F verlaufende, strichliert dargestellte Tragteil 3 weist in X-Richtung eine Länge L3 und in Y-Richtung eine Breite B3 auf. Die Länge L4 des Steges 2c ist im dargestellten Ausführungsbeispiel identisch zur Länge L3 des Tragteils 3. Um für das Führungsteil 2 ein stabiles, verkantungsfreies Gleiten in der Schiene 6 zu gewährleisten beträgt die Gesamtlänge L2 des Führungsteils 2 bevorzugt zumindest die 1.5-fache Gesamtlänge L4 des Steges 2c.

Das Führungsteil 2 weist eine Befestigungsfläche 2n auf, auf welcher, zum Beispiel mittels einer Schraube, unterschiedlich ausgestaltete Tragteile 3 beziehungsweise Haltemittel 8 befestigbar sind.

Fig. 4 zeigt eine Mehrzahl von auf der Schiene 6 hintereinander angeordneten Fördermittel 1. Der Übersichtlichkeit halber sind nur die Führungsteile 2 der Fördermittel 1 vollständig dargestellt, wogegen zum Fördermittel 1 zugehörigen Tragteile 3 nur teilweise und dann strichliert dargestellt sind. Fig. 4 zeigt zudem eine Stop- und Freigabevorrichtung 10, welche zwei in Bewegungsrichtung 10c verschiebbare Rückhaltefinger 10a,10b umfasst, welche in die Kerbe 2g des Führungsteils 2 eingreifen, um das Führungsteil 2 zu halten und ansteuerbar durch Loslassen wieder freizugeben. Durch diese Stop- und Freigabevorrichtung 10 können die Führungsteile 2 zurückgehalten werden, so dass sich die Führungsteile 2 in Führungsrichtung F gegenseitig berühren und über Längenabschnitt der Schiene 6 einen Pufferbereich 11b ausbilden. Dem Pufferbereich 11b vorgelagert befindet sich ein Einlaufbereich 11a, innerhalb welchem sich ein Führungsteil 2 frei beweglich dem Pufferbereich 11b nähert. Dem Pufferbereich 11 nachgeordnet folgt ein weiterer Bereich 11c, innerhalb welchem sich die Führungsteile 2, vorzugsweise gegenseitig beabstandet, wieder in Förderrichtung F bewegen.

In Fig. 5, welche eine Seitenansicht von Fig. 4 aus Betrachtungsrichtung B-B darstellt, sind alle Tragteile 3 eingezeichnet. Jedes Fördermittel 1 umfasst ein Führungsteil 2, ein Tragteil 3 sowie ein am Tragteil befestigtes Haltemittel 8. Das Haltemittel 8, bestehend aus Gelenk 8a sowie zwei Zungen 8b,8c, ist vorzugsweise derart ausgestaltet, dass das geförderte Produkt, beispielsweise ein Druckprodukt, senkrecht oder ungefähr senkrecht zur Förderrichtung F verlaufend gehalten ist.

Fig. 6 zeigt in einer Seitenansicht der Figur 5 aus Richtung C-C das über das Tragteil 3 mit dem Führungsteil 2 verbundene Haltemittel 8. Das Führungsteil 2 ist über das Ankoppelungsteil 4 mit einem skizzenhaft angedeuteten Antriebsmittel 9 fest verbunden. Diese form- oder kraftschlüssige Verbindung des Führungsteils 2 mit dem Antriebsmittel 9 kann auf unterschiedlichste weise derart ausgestaltet sein, dass das Führungsteil 2 lösbar fest mit dem Antriebsmittel 9 verbunden ist. In einer bevorzugten Ausführungsform weist der Gleitkörper 2b ferromagnetische Eigenschaften auf und bildet dadurch gleichzeitig das Ankoppelungsteil 4 aus. Das Antriebsmittel 9 weist ein Magnet auf, so dass der Gleitkörper 2b durch eine magnetisch wirkende, kraftschlüssige Verbindung lösbar fest mit dem Führungsteil 2 verbunden ist. Das Führungsteil 2 könnte auch aus einem nicht ferromagnetischen Werkstoff, beispielsweise auch aus einem Kunststoff bestehen, wobei das Führungsteil 2 an der dem Antriebsmittel 9 zugewandten Oberfläche ein ferromagnetisches Teil aufweist, welches das Ankoppelungsteil 4 ausbildet.

Das Antriebsmittel 9, ausgestaltet beispielsweise als ein Wagen oder ein Band, ist beabstandet zur Schiene 6 und parallel zu dieser verlaufend angeordnet. Das sich zwischen dem Führungsteil 2 und der Schiene 6 ergebende Spiel kann derart bemessen sein, dass sich bei einem durch ein Antriebsmittel 9 geförderten Führungsteil 2 keine oder kaum eine Berührung zur Schiene 6 ergibt. Ist das Führungsteil 2 vom Antriebsmittel 9 gelöst, so liegt das Führungsteil 2 üblicherweise mit der Oberfläche 2e des Gleitkörpers 2b auf der Schiene 6 auf.

Fig. 7 zeigt ein weiteres Ausführungsbeispiel einer vertikal verlaufenden Schiene 6 mit einem Pufferbereich 11b bildenden Führungsteilen 2. Die Freigabevorrichtung 10 mit Rückhaltefingern 10a, 10b erlaubt die Führungsteile 2 gesteuert und einzeln freizugeben. Die Führungsteile 2 weisen einen Gleitkörper 2a mit sich gegen aussen keilförmig verjüngenden Schenkel auf. Diese Ausgestaltung ergibt einen grösseren Freiraum zwischen den in Förderrichtung F nachfolgend angeordneten Hacken 2g, so dass diese Führungsteile 2 besonders einfach und zuverlässig von der Stop- und Freigabevorrichtung 10 gehandhabt werden können. Die Stop- und Freigabevorrichtung 10 erlaubt die Führungsteile 2 zu stoppen, zu halten und wieder freizugeben. Die in Fig. 7 dargestellte Ausführungsform der Führungsteile 2 mit sich gegen Aussen keilförmig verjüngenden Gleitkörpern 2a weist den Vorteil auf, dass die Führungsteile 2 im, wie in Fig. 7 dargestellt, sich gegenseitig berührenden Zustand, entlang beliebig gekrümmten Schienenbahnen förderbar sind. Die Führungsteile 2 können insbesondere sehr einfach entlang eine innerhalb der Betrachtungsebene gekrümmt verlaufende Führungsschiene 6 gefördert werden, da die sich gegen aussen keilförmig verjüngenden Schenkel der Führungsteile 2 ein gegenseitiges Verdrehen um eine senkrecht zur Betrachtungsebene verlaufende Drehachse zulassen. Dadurch wird im sich gegenseitig berührenden Zustand eine Art "gekrümmte Stange" ausgebildet.

Selbstverständlich ist das Führungsteil 2 auch in einer zur Förderrichtung F entgegengesetzten Richtung entlang der Schiene 6 förderbar. Das erfindungsgemässe Führungsteil 2 weist den Vorteil auf, dass die Schiene 6 eine beliebige Linienführung im Raum aufweisen kann, und das Führungsteil 2 in jeder Lage sicher an der Schiene 6 geführt ist.

Fig. 8 zeigt einen Querschnitt durch eine beidseitig U-förmig ausgestaltete Führungsschiene 6, mit einem Spalt für eine Nocke 2c eines als Gleiter 2 ausgestalteten Führungsteils 2. Der Gleiter 2 ist als V-förmiger Körper ausgestaltet und besteht aus einem ersten Gleitkörper 2a sowie dem Steg 2c. Der Gleiter 2 ist immer zumindest an drei Punkten in oder an der Führungsschiene 6 gelagert und dadurch verdrehsicher in der Führungsschiene 6 gehalten, wobei der Gleiter in Verlaufsrichtung F der Führungsschiene 6 beweglich ist. Der Steg 2c wirkt dabei mit seinen beiden Seitenflächen 2k auf die Innenflächen 6d der Schiene 6. Oberhalb des Führungsteils 2 ist ein Tragteil 3 angeordnet, auf dessen Oberfläche ein Förderobjekt angeordnet werden kann.

Fig. 9 zeigt in einer Seitenansicht eine kurvenförmig verlaufende Führungsschiene 6, an welcher ein schienenführbares Fördermittel 1 gelagert ist. Das Führungsteil 2 ist ebenfalls, wie in den Fig. 1, 2 und 3 dargestellt, in Förderrichtung F V-förmig verlaufend und zudem H-förmig ausgestaltet. Die V-förmig ausgestalteten Gleitkörper 2a,2b weisen an deren dem Steg 2c abgewandten Endbereich je eine Verjüngung 2o auf, welche derart ausgestaltet sind, dass sich, wie in Fig. 9 dargestellt, der Zwischenraum zwischen den beiden Gleitkörpern 2a,2b erweitert. Diese Ausgestaltung weist beispielsweise den Vorteil auf, dass das Fördermittel 1 auch in gekrümmt verlaufenden Schienenabschnitten 6 mit geringer Reibung förderbar ist. Es könnte natürlich auch nur einer der beiden Gleitkörper 2a,2b eine Verjüngung 2o aufweisen.

## Patentansprüche

1. Schienenführbares Fördermittel (1) zum Fördern von insbesondere flächigen Produkten in eine Förderrichtung (F), umfassend ein Führungsteil (2), ein fest am Führungsteil (2) angeordnetes Tragteil (3) zum Halten des Produktes, sowie ein Ankoppelungsteil (4), welches an ein Antriebsmittel (9) ankoppelbar ausgestaltet ist, **dadurch gekennzeichnet, dass** das Führungsteil (2) wenigstens einen Gleitkörper (2a, 2b) mit zwei Seitenarmen aufweist, wobei die Seitenarme jeweils eines Gleitkörpers in Förderrichtung (F) V-förmig verlaufen und wobei das Führungsteil (2) eine Dreipunktabstützung ausbildet.

2. Fördermittel gemäss Anspruch 1, **dadurch gekennzeichnet, dass** das Führungsteil (2) in einer Normalebene zur Förderrichtung (F) H-förmig ausgestaltet ist.

3. Fördermittel gemäss Anspruch 2, **dadurch gekennzeichnet, dass** das Führungsteil (2) zwei senkrecht zur Förderrichtung (F) beabstandet angeordnete, mit einem Steg (2c) verbundene, V-förmig ausgestaltete Gleitkörper (2a,2b) umfasst.

4. Fördermittel gemäss Anspruch 3, **dadurch gekennzeichnet, dass** die beiden Gleitkörper (2a,2b) bezüglich einer senkrecht zur Förderrichtung (F) verlaufenden Richtung (Z) deckungsgleich angeordnet sind.

5. Fördermittel gemäss einem der vorhergehenden Ansprüche, **dadurch gekennzeichnet, dass** der Steg (2c) in Förderrichtung (F) eine Gesamtlänge (L4) und in einer senkrecht zur Förderrichtung (F) verlaufenden Richtung (Y) eine Breite (B4) aufweist, und dass die Gesamtlänge (L4) zumindest die 2-fache, vorzugsweise etwa die 3-fache Breite (B4) beträgt und/oder dass das Führungsteil (2) eine Gesamtlänge (L2) aufweist, und die Gesamtlänge (L2) des Führungsteils (2) zumindest die 1,5-fache Gesamtlänge (L4) des Steges (2c) beträgt.

6. Fördermittel gemäss einem der Ansprüche 3 bis 5, **dadurch gekennzeichnet, dass** die zwei Seitenarme des V-förmig ausgestalteten Gleitkörpers (2a; 2b) in Förderrichtung (F) eine vorlaufende Kante (2m) und eine nachlaufende Kante (21) aufweisen, und dass die beiden Kanten (2m, 21) gegenseitig parallel verlaufen.

7. Fördermittel gemäss einem der Ansprüche 3 bis 5, **dadurch gekennzeichnet, dass** die zwei Seitenarme des V-förmig ausgestalteten Gleitkörpers (2a; 2b) in Förderrichtung (F) eine vorlaufende Kante (2m) und eine nachlaufende Kante (21) aufweisen, und dass die beiden Kanten (2m,21) gegenseitig keilförmig verlaufen, um sich gegen aussen hin verjüngende Seitenarme auszubilden.

8. Fördermittel gemäss einem der Ansprüche 3 bis 7, **dadurch gekennzeichnet, dass** der V-förmig ausgestaltete Gleitkörper (2a;2b) an dessen dem Steg (2c) abgewandten Endbereich einen Eingriff (2g) insbesondere ausgestaltet als eine Kerbe oder einen Haken, und/oder eine Verjüngung (20) aufweist.

9. Fördermittel gemäss einem der Ansprüche 2 bis 7, **dadurch gekennzeichnet, dass** das Ankoppelungsteil (4) durch den Gleitkörper (2a;2b) ausgebildet ist, welcher aus einem ferromagnetischen Material besteht.

10. Fördermittel gemäss einem der Ansprüche 2 bis 7, **dadurch gekennzeichnet, dass** das Ankoppelungsteil (4) als ein mit dem Gleitkörper (2a;2b) fest verbundenes Teil aus ferromagnetischem Material ausgestaltet ist.

11. Fördermittel gemäss einem der vorhergehenden Ansprüche, **dadurch gekennzeichnet, dass** ein Haltemittel (8) derart ausgestaltet und am Tragteil (3) angeordnet ist, dass ein insbesondere flächiges Produkt haltbar ist.

12. Führungsschiene zum Führen eines Fördermittels (1) gemäss einem der vorhergehenden Ansprüche, aufweisend zwei parallel verlaufende, einen Spalt (7) ausbildende Schienen (6), welche derart bezüglich dem H-förmigen Führungsmittel (2) angepasst ausgestaltet sind, dass der Steg (2c) im Spalt (7) beweglich lagerbar ist und jeder Gleitkörper (2a,2b) auf gegenüberliegenden Seiten der Schienen (6) zu liegen kommt.

13. Führungsschiene gemäss Anspruch 12, **dadurch gekennzeichnet, dass** die Schiene (6) ein äusseres Schienenteil (6a) aufweist, welches eine in Förderrichtung (F) verlaufende, dem Spalt (7) zugewandte Innenfläche (6c) ausbildet, und dass der Abstand zwischen dem Spalt (7) und der Innenfläche (6c) derart gewählt ist, dass die Innenfläche (6c) eine seitliche Leitfläche für den Gleitkörper (2a;2b) des Führungsteils (2) ausbildet.

14. Führungsschiene gemäss einem der Ansprüche 12 bis 13, **dadurch gekennzeichnet, dass** die Schiene (6) derart bezüglich dem Führungsteil (2) angepasst ausgestaltet ist, dass ein auf der Schiene (6) angeordnetes Führungsteil (2) Spiel aufweist.

15. Verwendung eines schienenführbaren Fördermittels (1) gemäss einem der Ansprüche 1 bis 11 und/oder einer Führungsschiene gemäss einem der Ansprüche 12 bis 15 zum Fördern von flächigen Produkten, insbesondere von Druckprodukten.

## Claims

1. Rail-guidable conveying means (1) for conveying, in particular, sheet-like products in a conveying direction (F), comprising a guide part (2), a carrying part (3), which is arranged firmly on the guide part (2) and is intended for retaining the product, and a coupling part (4), which is configured such that it can be coupled to a drive means (9)**characterized in that** the guide part (2) has at least one sliding body (2a, 2b) with two side arms whereby the side arms of in each case one sliding body run in the form of a V in the conveying direction (F), and whereby said guide part forms a three-point support.

2. Conveying means according to Claim 1, **characterized in that** the guide part (2) is of H-shaped configuration in a plane normal to the conveying direction (F).

3. Conveying means according to Claim 2, **characterized in that** the guide part (2) comprises two V-shaped sliding bodies (2a, 2b) which are spaced apart perpendicularly to the conveying direction (F) and are connected by a crosspiece (2c).

4. Conveying means according to Claim 3, **characterized in that** the two sliding bodies (2a, 2b) are arranged congruently in relation to a direction (Z) which runs perpendicularly to the conveying direction (F).

5. Conveying means according to one of the preceding claims, **characterized in that** the crosspiece (2c) has an overall length (L4) in the conveying direction (F) and a width (B4) in a direction (Y), which runs perpendicularly to the conveying direction (F), and **in that** the overall length (L4) is at least twice, preferably approximately 3 times, the width (B4), and/or **in that** the guide part (2) has an overall length (L2), and the overall length (L2) of the guide part (2) is at least 1.5 times the overall length (L4) of the crosspiece (2c).

6. Conveying means according to one of Claims 3 to 5, **characterized in that** said two side arms of the V-shaped sliding body (2a, 2b) have a leading edge (2m) and a trailing edge (21), as seen in the conveying direction (F), and **in that** the two edges (2m, 21) run parallel to one another.

7. Conveying means according to one of Claims 3 to 5, **characterized in that** said two side arms of the V-shaped sliding body (2a, 2b) have a leading edge (2m) and a trailing edge (21), as seen in the conveying direction (F), and **in that** the two edges (2m, 21) run in a wedge-shaped manner in relation to one another in order to form side arms which taper in the outward direction.

8. Conveying means according to one of Claims 3 to 7, **characterized in that**, at its end region which is directed away from the crosspiece (2c), the V-shaped sliding body (2a; 2b) has an engagement means (2g), in particular configured as a notch or a hook, and/or has a tapered section (20).

9. Conveying means according to one of Claims 2 to 7, **characterized in that** the coupling part (4) is formed by the sliding body (2a; 2b), which consists of a ferromagnetic material.

10. Conveying means according to one of Claims 2 to 7, **characterized in that** the coupling part (4) is configured as a part which is fixed to the sliding body (2a; 2b) and is made of ferromagnetic material.

11. Conveying means according to one of the preceding claims, **characterized in that** a retaining means (8) is configured, and arranged on the carrying part (3), such that an, in particular, sheet-like product can be retained.

12. Guide rail for guiding a conveying means (1) according to one of the preceding claims, having two parallel rails (6) which form a gap (7) and are configured in adaptation to the H-shaped guide means (2) such that the crosspiece (2c) can be mounted in a movable manner in the gap (7) and each sliding body (2a, 2b) comes to rest on opposite sides of the rails (6).

13. Guide rail according to Claim 12, **characterized in that** the rail (6) has an outer rail part (6a) which forms an inner surface (6b) which runs in the conveying direction (F) and is directed toward the gap (7), and **in that** the distance between the gap (7) and the inner surface (6c) is selected such that the inner surface (6c) forms a lateral directing surface for the sliding body (2a; 2b) of the guide part (2).

14. Guide rail according to either of Claims 12 and 13, **characterized in that** the rail (6) is configured in adaptation to the guide part (2) such that a guide part (2) arranged on the rail (6) has an amount of play.

15. Use of a rail-guidable conveying means (1) according to one of Claims 1 to 11 and/or of a guide rail according to one of Claims 12 to 15 [sic] for conveying sheet-like products, in particular printed products.

## Revendications

1. Convoyeur guidé sur rail (1) pour convoyer des produits en particulier plats dans une direction de convoyage (F), comprenant une partie de guidage (2), une partie porteuse (3) agencée de façon solidaire sur la partie de guidage (2) pour retenir le produit, ainsi qu'une partie d'accouplement (4) qui est réalisée de manière à pouvoir être accouplée à un moyen d'entraînement (9), **caractérisé en ce que** la partie de guidage (2) présente au moins un corps coulissant (2a, 2b) avec deux bras latéraux, les bras latéraux de chaque corps coulissant s'étendant en forme de V en direction de convoyage (F), et la partie de guidage (2) formant un appui par trois points.

2. Convoyeur selon la revendication 1, **caractérisé en ce que** la partie de guidage (2) est réalisée en forme de H dans un plan normal par rapport à la direction de convoyage (F).

3. Convoyeur selon la revendication 2, **caractérisé en ce que** la partie de guidage (2) comprend deux corps coulissants (2a, 2b) réalisés en forme de V, reliés par une traverse (2c) et agencés à distance perpendiculairement à la direction de convoyage (F).

4. Convoyeur selon la revendication 3, **caractérisé en ce que** les deux corps coulissants (2a, 2b) sont agencés de manière coïncidente par rapport à une direction (Z) perpendiculaire à la direction de convoyage (F).

5. Convoyeur selon l'une des revendications précédentes, **caractérisé en ce que** la traverse (2c) présente en direction de convoyage (F) une longueur totale (L4) et dans une direction (Y) perpendiculaire à la direction de convoyage (F) une largeur (B4), et **en ce que** la longueur totale (L4) est au moins 2 fois, de préférence 3 fois la largeur (B4), et/ou **en ce que** la partie de guidage (2) présente une longueur totale (L2) et **en ce que** la longueur totale (L2) de la partie de guidage (2) est égale à au moins 1,5 fois la longueur totale (L4) de la traverse (2c).

6. Convoyeur selon l'une des revendications 3 à 5, **caractérisé en ce que** les deux bras latéraux du corps coulissant (2a ; 2b) réalisé en forme de V présentent en direction de convoyage (F) une arête de tête (2m) et une arête de queue (21), et **en ce que** les deux arêtes (2m, 21) s'étendent parallèlement l'une à l'autre.

7. Convoyeur selon l'une des revendications 3 à 5, **caractérisé en ce que** les deux bras latéraux du corps coulissant (2a ; 2b) réalisé en forme de V présentent en direction de convoyage (F) une arête de tête (2m) et une arête de queue (21), et **en ce que** les deux arêtes (2m, 21) s'étendent en coin l'une par rapport à l'autre pour réaliser des bras latéraux se rétrécissant vers l'extérieur.

8. Convoyeur selon l'une des revendications 3 à 7, **caractérisé en ce que** le corps coulissant (2a ; 2b) réalisé en forme de V présente sur sa région terminale détournée de la traverse (2c) un élément de prise (2g), réalisé en particulier sous forme d'entaille ou de crochet, et/ou un rétrécissement (20).

9. Convoyeur selon l'une des revendications 2 à 7, **caractérisé en ce que** la partie d'accouplement (4) est réalisée par le corps coulissant (2a ; 2b) qui est en un matériau ferromagnétique.

10. Convoyeur selon l'une des revendications 2 à 7, **caractérisé en ce que** la partie d'accouplement (4) est réalisée sous forme d'une pièce en matériau ferromagnétique qui est reliée de manière solidaire au corps coulissant (2a ; 2b).

11. Convoyeur selon l'une des revendications précédentes, **caractérisé en ce qu'**un moyen de retenue (8) est réalisé et agencé sur la partie porteuse (3) de telle sorte qu'un produit en particulier plat peut être retenu.

12. Rail de guidage pour guider un convoyeur (1) selon l'une des revendications précédentes, présentant deux rails (6) parallèles formant une fente (7), qui sont réalisés de manière adaptée par rapport au moyen de guidage (2) en forme de H de telle sorte que la traverse (2c) peut être montée de manière mobile dans la fente (7) et que chaque corps coulissant (2a, 2b) vient se placer sur des côtés opposés des rails (6).

13. Rail de guidage selon la revendication 12,
**caractérisé en ce que** le rail (6) présente une partie de rail (6a) extérieure qui forme une surface intérieure (6c) s'étendant en direction de convoyage (F) et tournée vers la fente (7), et **en ce que** la distance entre la fente (7) et la surface intérieure (6c) est choisie de telle sorte que la surface intérieure (6c) forme une surface de guidage latérale pour le corps coulissant (2a ; 2b) de la partie de guidage (2).

14. Rail de guidage selon l'une ou l'autre des revendications 12 à 13, **caractérisé en ce que** le rail (6) est réalisé de manière adaptée par rapport à la. partie de guidage (2) de telle sorte qu'une partie de guidage (2) agencée sur le rail (6) présente un jeu.

15. Utilisation d'un convoyeur (1) guidé sur rail selon l'une des revendications 1 à 11 et/ou d'un rail selon l'une des revendications 12 à 15 pour convoyer des produits plats, en particulier des produits d'imprimerie.
